# EUROPÄISCHE PATENTSCHRIFT

(11) **EP 0 332 868 B1**
(45) Veröffentlichungstag und Bekanntmachung des Hinweises auf die Patenterteilung: **17.06.1992**
(21) Anmeldenummer: 89102654.4
(22) Anmeldetag: 16.02.1989
(51) Int. Cl.: B22D 41/08

(54) **Dreh- und/oder Schieberverschluss für einen Ausguss eines Metallschmelze enthaltenden Gefässes.**
Rotating or sliding gate valve for an outlet of vessels containing molten metal
Vanne rotative ou coulissante pour la busette de coulée d'un récipient contenant un métal liquide.

(30) Priorität: 18.03.1988 DE 3809071
(43) Veröffentlichungstag der Anmeldung: 20.09.1989
(73) Patentinhaber: DIDIER-WERKE AG, 65189 Wiesbaden (DE)
(72) Erfinder: Gimpera, José, D-6200 Wiesbaden (DE)
(74) Vertreter: Brückner, Raimund, Dipl.-Ing.

(56) Entgegenhaltungen:
- DE-A- 1 916 234
- DE-A- 2 203 987
- GB-A- 1 177 262
- US-A- 4 453 654

## Beschreibung

Die Erfindung betrifft einen Dreh- und/oder Schieberverschluß für einen insbesondere langgestreckten Ausguß eines Metallschmelze enthaltenden Gefäßes, bestehend aus einen feuerfesten, unbeweglichen Verschlußteil mit einer zylindrischen Innenfläche und einen relativ zu ihm dichtend dreh- und/oder verschiebbaren, feuerfesten, beweglichen Verschlußteil mit einer zylindrischen Mantelfläche, die in der Innenfläche des unbeweglichen Verschlußteils dichtend anliegt, wobei das unbewegliche Verschlußteil mindestens eine Einlauföffnung und mindestens eine Auslauföffnung aufweist und das bewegliche Verschlußteil mit einem Verbindungskanal versehen ist, durch welchen die Einlauf- und die Auslauföffnung des unbeweglichen Verschlußteils in der Offenstellung des Verschlusses miteinander verbunden sind.

Ein Verschluß der genannten Art ist in der älteren Patentanmeldung P 38 05 071.4 beschrieben. Hierbei ist der Verbindungskanal des als Rotor ausgebildeten beweglichen Verschlußteils von sich radial zum Durchmesser des Rotors erstreckenden Durchbrüchen gebildet. Diese schwächen die Festigkeit des Rotors.

Darüber hinaus ist eine Nachbearbeitung des Rotors im Wartungsfalle durch Aufweiten eines zugesetzten oder Verengen eines aufgeweiteten Verbindungskanals aufwendig. Im übrigen erscheint ungünstig, daß beim Verdrehen des Rotors in Schließstellung sowohl die Auslauföffnung als auch die Einlauföffnung gleichzeitig abgesperrt werden. Dabei wird ein Schmelzenrest in dem Verbindungskanal eingeschlossen. Dieser Schmelzenrest kann dort einfrieren, und verursacht dadurch die damit verbunden, bekannten Schwierigkeiten.

In der DE-PS 35 40 202, auf welcher der Oberbegriff des Anspruchs 1 basiert, ist ein Verschluß für eine Kokillenfüllstandsregelung beschrieben. Dieser ist für einen langgestreckten Ausguß eines metallurgischen Gefäßes ungeeignet. Durch Verstellen eines Rohres gegenüber einem weiteren Rohr läßt sich der Schmelzenausfluß freigeben oder sperren. Auch hier sind beide Rohre mit sich radial zu ihrer Längsachse erstreckenden Durchbrüchen versehen. Ein solcher Drehverschluß ist auch in der US-PS 3 651 998 beschrieben. Auch bei diesem ist die Wandung des drehbaren, inneren Rohres radial durchbrochen.

In der EP 0 078 760 ist ein Walzendrehverschluß beschrieben. Dieser kann nur außerhalb eines metallurgischen Gefäßes angeordnet sein. Darüber hinaus hat er den Nachteil, daß die beiden Walzen mit hoher Kraft aneinandergedrückt werden müssen. Außerdem steht zur Dichtung nur eine Linie am Umfang der beiden Walzen zur Verfügung.

Aus der GB-PS 1 177 262 ist ferner ein Drehverschluß bekannt, dessen unbewegliches Verschlußteil eine abgerundete Ringmulde mit einem achsparallel zur Drehachse verlaufenden Abflußkanal aufweist, und dessen bewegliches Verschlußteil mit einem stirnseitigen, ebenfalls abgerundeten Ringwulst versehen ist, der in der Ringmulde des unbeweglichen Verschlußteils dichtend aufliegt und eine radial verlaufende Aussparung aufweist, durch welche in der Offenstellung des Verschlußes eine Verbindung zwischen den Innenraum des metallurgischen Gefäßes und dem Abflußkanal des unbeweglichen Verschlußteils hergestellt wird. Ein solcher Drehverschluß weist somit keine zylindrischen Dichtflächen auf und ist zudem nicht als Schieberverschluß verwendbar, weil seine Verschlußteile gegeneinander durch Anpreßfedern angedrückt sind, so daß bei einer Verschiebung dieser Teile deren dichtende Anpreßung verloren geht.

Aufgabe der Erfindung ist es, einen Dreh- und/oder Schieberverschluß der eingangs genannten Art vorzuschlagen, bei dem radiale oder diametrale Durchbrüche des beweglichen Verschlußteils vermieden sind.

Erfindungsgemäß ist obige Aufgabe bei einem Dreh- und/oder Schieberverschluß der eingangs genannten Art dadurch gelöst, daß der Verbindungskanal durch wenigstens eine sich an der zylindrischen Mantelfläche des beweglichen Verschlußteils erstreckende Aussparung gebildet ist.

Diese Aussparung stellt keine diametral verlaufende Durchbrechung des beweglichen Verschlußteils dar. Sie schwächt die Festigkeit des beweglichen Verschlußteils kaum. Darüber hinaus ist im Wartungsfall ein Abschleifen oder Neubeschichten der Aussparung - nach dem Ausbauen des beweglichen Verschlußteils - leicht möglich, da der von der Aussparung gebildete Verbindungskanal an der Außenseite des beweglichen Verschlußteils leicht zugänglich ist.

Günstig ist auch, daß das bewegliche Verschlußteil durch den auf die Aussparung wirkenden Druck der Schmelze mit seiner der Aussparung gegenüberliegenden Fläche fest in das unbewegliche Verschlußteil gedrückt wird. Dies verbessert die Dichtigkeit des Verschlusses.

Ein weiterer Vorteil kann darin gesehen werden, daß beim Betätigen des beweglichen Verschlußteils in die Schließstellung des Verschlusses wenigstens zunächst die Einlauföffnung oder die Auslauföffnung geschlossen wird. Dadurch ist vermieden, daß sich im Innern des beweglichen Verschlußteils ein Schmelzenrest anstaut, welcher einfrieren könnte.

Vorteilhafte Ausgestaltungen des Verschlusses und die wesentlichen Merkmale des beweglichen Verschlußteils und des unbeweglichen Verschlußteils ergeben sich aus den Unteransprüchen und der folgenden Beschreibung.

In der Zeichnung zeigen:
Figur 1 eine Schnittansicht eines Verschlusses für einen langgestreckten Ausguß längs der Linie I-I nach Fig. 2,
Figur 2 eine teilweise geschnittene Aufsicht des Verschlusses im Boden eines metallurgischen Gefäßes,
Figur 3 eine weitere Ausführung eines Verschlusses für einen langgestreckten Ausguß,
Figur 4 einen Verschluß für einen rohrförmigen Ausguß und
Figur 5 einen Schnitt längs der Linie V-V nach Figur 4.

Ein metallurgisches Gefäß weist einen Boden (1) und Wände (2) auf. In den Boden (1) ist ein Stator (3) aus feuerfestem keramischem Material als unbewegliches Verschlußteil eingebaut. Dieser weist eine zylindrische Innenfläche (4) mit einer Achse (5) auf. Die Länge des Stators (3) ist wesentlich größer als dessen Durchmesser. Sie kann sich über den gesamten Boden erstrecken (vgl. Fig. 1 bis 3).

Die Außenkontur des Stators (3) ist ebenfalls im wesentlichen zylinderförmig, wenn es auf eine möglichst gleichmäßige Wandstärke des Stators (3) ankommt. Sie kann jedoch auch eine andere Gestalt aufweisen, die zu einem Einbauen in den Boden (1) geeeignet ist.

Am Stator (3) ist eine zum Gefäßinnern (6) hin offene Einlauföffnung (7) ausgebildet. Diese erstreckt sich bis auf Randbereiche über die gesamte Länge des Stators (3). Sie ist also als schlitzförmiger Durchbruch gestaltet. Sie kann jedoch auch von mehreren Teilöffnungen gebildet sein, zwischen denen Stege (8) (vgl. Figur 2) der Wandung des Stators (3) bestehen.

Am Stator (3) ist an dessen Innenumfang eine schlitzförmige Auslauföffnung (9) vorgesehen. Diese erstreckt sich bis auf Randbereiche über die Länge des Stators (3). Die Auslauföffnung (9) ist gegenüber der Einlauföffnung (7) am Stator (3) um weniger als 180° versetzt. Die Auslauföffnung (9) ist in einen schlitzförmigen Auslaufkanal (10) verlängert, welcher von einer rüsselförmigen Anformung (11) des Stators (3)gebildet ist. Die Anformung (11) kann an der Unterseite (12) des Bodens (1) enden. Sie kann jedoch auch die Unterseite (12) überragen. Sie eignet sich für das Bandgießen. Insbesondere kann sie als Eintauchausguß für eine unter dem Gefäß angeordnete Kokille gestaltet sein. Der freie Querschnitt der Einlauföffnung (7) bzw. der Summe der Teilöffnungen ist im wesentlichen gleich dem freien Querschnitt der Auslauföffnung (9).

Bei der Ausführug nach Figur 1 liegt die Ausströmrichtung (A) der Schmelze aus dem Auslaufkanal (10) parallel zur Haupt-Einströmrichutng (E) der Schmelze in die Einlauföffnung (7). Die Ausströmrichtung (A) kann jedoch auch durch eine entsprechende Gestaltung der Anformung (11) bzw. des Auslaufkanals (12) in einen spitzen oder stumpfen Winkel zur Einströmrichtung (E) gelegt sein (vgl. Figur 3).

In dem Stator (3) ist ein Rotor (13) aus feuerfestem keramischem Material als bewegliches Verschlußteil drehbar gelagert, wobei dessen Drehachse konzentrisch zur Achse (5) der zylindrischen Innenfläche (4) des Stators (3) liegt. Der Rotor (13) weist eine zylindrische Mantelfläche (14) auf, die dichtend an der zylindrischen Innenfläche (4) anliegt. Der Rotor (13) kann ein Vollkörper sein (Fig. 3). Er kann jedoch auch in seinem Innern hohl sein (Fig. 1), so daß er eine im wesentlichen gleiche Wandstärke aufweist, die gleich der Wandstärke des Stators (3) sein kann.

Ist der Rotor (13) ein Hohlkörper (vgl. Fig. 1), dann kann durch sein Inneres ein Gas in die Schmelze eingeleitet werden. Es ist hierfür am Rotor (13) außerhalb des Gefäßes ein Gasanschluß vorgesehen und am Umfang des Rotors (13) sind Gasverteilöffnungen ausgebildet. Diese können so angeordnet sein, daß Gas nur in der Schließstellung in die Schmelze eintritt.

Ist der Rotor (13) ein Hohlkörper, dann kann im Innern des Rotors (13) Schmelze anstehen, die mit der Schmelze im Gefäßinnern (6) in Verbindung steht. Dadurch wird der Rotor (13) auf Schmelzentemperatur gehalten.

Der Rotor (13) weist an seinem Außenumfang wenigstens eine Aussparung (15) auf. Diese erstreckt sich über die gesamte Länge der Einlauföffnung (7) und der Auslauföffnung (9). Bei der Ausführung nach den Figuren 1 bis 3 erstreckt sich die Aussparung zwischen der Einlauföffnung (7) und der Auslauföffnung (9) in Umfangsrichtung des Rotors (13). Bei der Ausführung nach Figur 2 sind am Rotor (13) mehrere Aussparungen (15) vorgesehen, zwischen denen Stege (16) bestehen, die den Stegen (8) zwischen den Einlauföffnungen (7) entsprechen.

Die Länge der Stege (8 bzw. 16) ist dabei praktisch gleich der Länge der Einlauföffnungen (7) bzw. der Aussparung (16), so daß durch eine axiale Verschiebung des Rotors (13) im Stator (3) in Richtung (V) (vgl. Figur 2) die Stege (16) des Rotors (13) die Einlauföffnungen (7) des Stators (3) absperren.

Die Aussparung (15) ist beim Ausführungsbeispiel nach Figur 1 sichelförmig gestaltet. Sie erstreckt sich in der in Figur 1 dargestellten Offenstellung zwischen der Einlauföffnung (7) und der Auslauföffnung (9). Die Aussparung (15) erstreckt sich über einen Winkel von weniger als 180°. Anstelle der Sichelform kann die Aussparung (15) beispielsweise auch eine Segmentform aufweisen. (vgl. Figur 3). Die Aussparung (15) ist so gestaltet, daß ihr Boden (17) in der Offenstellung mit Kanten (18 bzw. 19) der Einlauföffnung (7) bzw. der Auslauföffnung (9) fluchtet.

Der Stator (3) und der Rotor (13) sind durch den Boden (1) bzw. zwei gegenüberliegende Wände (2) am Gefäß nach außen geführt. Außen am Stator (3) und am Rotor (13) sind Anschläge (20) zur Begrenzung der Drehbewegung des Rotors (13) vorgesehen (vgl. Fig. 2). Außerdem greifen außen am Rotor (13) Antriebsmittel zur Bewegung des Rotors (13) ein.

Die Funktionsweise des beschriebenen Drehverschlusses ist etwa folgende:

Steht der Rotor (13) in der in Figur 1 dargestellten Stellung, dann strömt die Metallschmelze aus dem Gefäßinnern (6) durch die Einlauföffnung (7) und die den Verbindungskanal bildende Aussparung (15), sowie die Auslaßöffnung (9) tangential zur zylindrischen Innenfläche (4) in den Auslaufkanal (10) und gelangt in das folgende Gefäß bzw. die folgende Kokille. Die fließende Schmelze übt auf den Rotor (13) einen Druck aus, der dessen zylindrische Mantelfläche (14) dicht gegen die zylindrische Innenfläche (4) des Stators (3) preßt. Dies verbessert die Dichtwirkung zwischen der Innenfläche (4) und der Mantelfläche (14). Aufgrund der Schlitzförmigen Gestalt des Auslaufkanals (10) lassen sich Dünnbrammen direkt gießen.

Durch die am Rotor (13) angreifenden Antriebsmittel läßt sich die Stellung des Rotors (13) so verändern, daß sich der freie Strömungsquerschnitt verengt, so daß die pro Zeiteinheit fließende Strömungsmenge der Schmelze einfach regelbar ist.

Soll der Drehverschluß geschlossen werden, dann wird der Rotor (13) im Uhrzeigersinn oder entgegen des Uhrzeigersinns gedreht, bis die Einlauföffnung (7) oder die Auslauföffnung (9) von der zylindrischen Mantelfläche (14) des Rotors (13) geschlossen sind. Wird der Rotor (13) zum Unterbrechen des Schmelzenflusses entgegen des Uhrzeigersinns gedreht, dann ist die Einlauföffnung (7) abgeschlossen, bevor die Auslauföffnung (9) abgeschlossen ist, so daß ein in der Aussparung (15) befindlicher Schmelzenrest im wesentlichen durch die Auslauföffnung (9) und den Auslaufkanal (10) abfließen kann. Danach läßt sich der Rotor (13) so weiterdrehen, daß auch die Auslauföffnung (9) von der zylindrischen Mantelfläche (14) des Rotors (13) verschlossen ist.

Wird der Rotor (13) zum Unterbrechen des Flusses der Metallschmelze im Uhrzeigersinn gedreht, dann wird zunächst die Auslauföffnung (9) verschlossen. Die in der Aussparung (15) befindliche Restschmelze bleibt in Verbindung mit der Schmelze im Gefäßinnern (6).

In beiden Fällen wirkt der statische Druck der Schmelze des Gefäßinnern (6) so, daß die Dichtwirkung zwischen der zylindrischen Innenfläche (4) und der zylindrischen Mantelfläche (14) unterstützt ist.

Sind zwischen den Teilbereichen der Einlauföffnungen (7) die Stege (8) und zwischen den Aussparungen (15) die Stege (16) vorgesehen, dann können die Antriebsmittel des Rotors (13) so ausgelegt sein, daß sie den Rotor (13) auch axial in Richtung des Pfeiles (V) und in Gegenrichtung bewegen. Es ist dann möglich, den Drehverschluß zusätzlich durch eine axiale Verschiebung des Rotors (13) im Stator (3) zu schließen oder zu öffnen. In der Offenstellung fluchten die Aussparungen (15) mit den Einlauföffnungen (7). In der Schließstellung decken die zwischen den Aussparungen (15) liegenden Stege (16) die Einlauföffnungen (7) ab.

Beim Ausführungsbeispiel nach den Figuren 4 und 5 ist der Verschluß nicht für einen langgestreckten Ausguß, sondern für einen rohrförmigen Ausguß vorgesehen. Am unbeweglichen Verschlußteil (3) erstreckt sich der rohrförmige Auslaufkanal (10) radial zur Achse (5), um die das zylindrische, bewegliche Verschlußteil (13) in Richtung des Pfeiles (D) drehbar und längs der das bewegliche Verschlußteil (13) in Richtung des Pfeiles (V) verschieblich ist.

Die Aussparung (15) des beweglichen verschlußteils (13) erstreckt sich hier nutförmig an dessen Außenumfang in dessen Längsrichtung.

In der in den Figuren 4 und 5 dargestellten Offenstellung strömt Metallschmelze am Boden horizontal in die Aussparung (15) ein und wird in dieser in den Auslaufkanal (10) umgelenkt.

Zum Schließen des Verschlusses wird das bewegliche Verschlußteil (13), das außen am Gefäß betätigbar ist, in Richtung des Pfeiles (D) gedreht. In der Aussparung (15) verbleibende Restschmelze steht weiter mit der Schmelze im Gefäßinnern (6) in Verbindung, so daß sie nicht einfriert. Der Auslaufkanal (10) entleert sich.

Aus der in den Figuren 4 und 5 dargestellten Offenstellung kann der Verschluß auch dadurch gebracht werden, daß das bewegliche Verschlußteil (13) in Richtung des Pfeiles (V) nach links geschoben wird. Dies kann als zusätzliche, oder auch als einzige Schließ- bzw. öffnungsfunktion eingesetzt werden.

Der Verschluß nach den Figuren 4 und 5 ist selbstverständlich auch für langgestreckte Ausgüsse verwendbar. In diesem Fall ist der Auslaufkanal 10 schlitzförmig, und die Aussparung 15 ist in Längsrichtung so bemessen, daß sie sich in Offenstellung über die ganze Länge des Auslaufkanals 10 erstreckt.

Die Erfindung ist nicht auf einen Drehverschluß beschränkt. Sie ist auch bei einem Schieberverschluß anwendbar, bei dem das Auf- und Zuschließen der Einlauf- und/oder Auslauföffnungen des Stators ausschließlich durch eine Verschiebung des Rotors bewirkt wird.

## Patentansprüche

1. Dreh- und/oder Schieberverschluß für einen insbesondere langgestreckten Ausguß eines Metallschmelze enthaltenden Gefäßes, bestehend aus einem feuerfesten, unbeweglichen Verschlußteil mit einer zylindrischen Innenfläche und einem relativ zu ihm dichtend dreh- und/oder verschiebbaren, feuerfesten, beweglichen Verschlußteil mit einer zylindrischen Mantelfläche, die in der Innenfläche des unbeweglichen Verschlußteils dichtend anliegt, wobei das unbewegliche Verschlußteil mindestens eine Einlauföffnung und mindestens eine Auslauföffnung aufweist und das bewegliche Verschlußteil mit einem Verbindungskanal versehen ist, durch welchen die Einlauf- und die Auslauföffnung des unbeweglichen Verschlußteils in der Offenstellung des Verschlusses miteinander verbunden sind, dadurch gekennzeichnet, daß der Verbindungskanal durch wenigstens eine sich an der zylindrischen Mantelfläche (14) des beweglichen Verschlußteils (13) erstreckende Aussparung (15) gebildet ist.

2. Verschluß nach Anspruch 1, dadurch gekennzeichnet, daß sich die Aussparung (15) an Umfang des beweglichen Verschlußteils (13) über einen Winkel kleiner als 180° erstreckt.

3. Verschluß nach Anspruch 1 oder 2, dadurch gekennzeichnet, daß die Aussparung (15) sichelförmig ausgebildet ist.

4. Verschluß nach Anspruch 1 oder 2, dadurch gekennzeichnet, daß die Aussparung (15) segmentförmig ausgebildet ist.

5. Verschluß nach einem der vorhergehenden Ansprüche, dadurch gekennzeichnet, daß sich die Aussparung (15) in Längsrichtung des Verschlußteils (13) erstreckt.

6. Verschluß nach einem der vorhergehenden Ansprüche, dadurch gekennzeichnet, daß die freien Querschnitte der Einlauföffnung (7), der Aussparung (15) und der Auslauföffnung (9) im wesentlichen gleich sind.

7. Verschluß nach einem der vorhergehenden Ansprüche, dadurch gekennzeichnet, daß das unbewegliche Verschlußteil (3) eine rüsselartige Anformung (11) mit einem an die Auslauföffnung (9) anschießenden Auslaufkanal (10) aufweist.

8. Verschluß nach Anspruch 7, dadurch gekennzeichnet, daß die Anformung (11) als Metallzuführungsdüse einer Bandgießanlage dient.

9. Verschluß nach Anspruch 7, dadurch gekennzeichnet, daß die Anformung (11) einen Eintauchausguß bildet.

10. Verschluß nach einem der vorhergehenden Ansprüche, dessen unbewegliches Verschlußteil mit mehreren nebeneinanderliegenden Einlauföffnungen (7) und/oder Auslauföffnungen (9) versehen ist, dadurch gekennzeichnet, daß das bewegliche Verschlußteil (13) ebenfalls mit mehreren nebeneinanderliegenden Aussparungen (15) versehen ist, und daß zwischen den Einlauföffnungen (7) und/oder den Auslauföffnungen (9) und den Aussparungen (15) Stege (8 bzw. 16) angeordnet sind.

11. Verschluß nach Anspruch 10, dadurch gekennzeichnet, daß mit den Stegen (16) des beweglichen Verschlußteils (13) die Einlauföffnungen (7) und/oder die Auslauföffnungen (9) des unbeweglichen Verschlußteils (3) durch Verschieben des beweglichen Verschlußteils (13) gegenüber dem unbeweglichen Verschlußteil (3) verschließbar sind.

12. Verschluß nach einem der vorhergehenden Ansprüche, dadurch gekennzeichnet, daß beim. Betätigen des beweglichen Verschlußteils (13) in Richtung der Schließstellung wenigstens anfänglich nur entweder die Einlauföffnung (7) oder die Auslauföffnung (9) verschlossen wird.

13. Verschluß nach einem der vorhergehenden Ansprüche, dadurch gekennzeichnet, daß der an die Auslauföffnung (9) anschließende Auslaufkanal (10) des unbeweglichen Verschlußteils (3) etwa tangential zu der zylindrischen Innenfläche (4) des unbeweglichen Verschlußteils (3) bzw. der zylindrischen Mantelfläche (14) des beweglichen Verschlußteils (13) verläuft.

14. Verschluß nach einem der vorhergehenden Ansprüche, dadurch gekennzeichnet, daß das bewegliche Verschlußteil (13) ein Hohlkörper ist.

15. Verschluß nach einem der vorhergehenden Ansprüche, dadurch gekennzeichnet, daß das unbewegliche Verschlußteil (3) im wesentlichen rohrförmig gestaltet ist.

16. Verschluß nach einem der vorhergehenden Ansprüche, dadurch gekennzeichnet, daß der Winkel zwischen der Einlauföffnung (7) und der Auslauföffnung (9) des unbeweglichen Verschlußteils (3) kleiner als 180° ist.

17. Verschluß nach einem der vorhergehenden Ansprüche, dadurch gekennzeichnet, daß die Einlauföffnung (7) des unbeweglichen Verschlußteils (3) stirnseitig und dessen Auslauföffnung (9) längsseitig angeordnet ist.

## Claims

1. Rotary and/or linear sliding gate valve for a, particularly elongate, outlet of a vessel containing molten metal comprising a refractory, stationary valve member with a cylindrical internal surface and a refractory valve member which is sealingly movable relative to it in rotation and/or linearly with a cylindrical outer surface which sealingly engages the internal surface of the stationary valve member, whereby the stationary valve member has at least one inlet opening and at least one outlet opening and the movable valve member is provided with a connecting passage by which the inlet opening and the outlet opening in the stationary valve member are connected together in the open position of the valve, characterised in that the connecting passage is constituted by at least one recess (15) extending on the cylindrical outer surface (14) of the movable valve member (13).

2. Valve as claimed in claim 1, characterised in that the recess (15) extends on the periphery of the movable valve member (13) through an angle smaller than 180°.

3. Valve as claimed in claim 1 or 2, characterised in that the recess (15) is of crescent shape.

4. Valve as claimed in claim 1 or 2, characterised in that the recess (15) is of segment shape.

5. Valve as claimed in one of the preceding claims, characterised in that the recess (15) extends in the longitudinal direction of the valve member (13).

6. Valve as claimed in one of the preceding claims, characterised in that the free cross-sections of the inlet opening (7), the recess (15) and the outlet opening (9) are substantially the same.

7. Valve as claimed in one of the preceding claims, characterised in that the stationary valve member (3) has a nozzle-like formation (11) with an outlet passage (10) connected to the outlet opening (9).

8. Valve as claimed in claim 7, characterised in that the formation (11) serves as the metal supply nozzle of a strip casting installation.

9. Valve as claimed in claim 7, characterised in that the formation (11) constitutes an immersion nozzle.

10. Valve as claimed in one of the preceding claims whose stationary valve member is provided with a plurality of adjacent inlet openings (7) and/or outlet openings (9), characterised in that the movable valve member (13) is also provided with a plurality of adjacent recesses (15) and that webs (8 and 16, respectively) are disposed between the inlet openings (7) and/or the outlet openings (9) and the recesses (15).

11. Valve as claimed in claim 10, characterised in that the inlet openings (7) and/or the outlet openings (9) in the stationary valve member (3) may be closed with the webs (16) on the movable valve member (13) by sliding the movable valve member (13) with respect to the stationary valve member (3).

12. Valve as claimed in one of the preceding claims, characterised in that on actuation of the movable valve member (13) in the direction of the closed position, only either the inlet opening (7) or the outlet opening (9) is closed, at least initially.

13. Valve as claimed in one of the preceding claims, characterised in that the outlet passage (10) connected to the outlet opening (9) in the stationary valve member (3) extends approximately tangentially to the cylindrical internal surface (4) of the stationary valve member (3) or the cylindrical outer surface (14) of the movable valve member (13).

14. Valve as claimed in one of the preceding claims, characterised in that the movable valve member (13) is a hollow body.

15. Valve as claimed in one of the preceding claims, characterised in that the stationary valve member (3) is substantially of tubular shape.

16. Valve as claimed in one of the preceding claims, characterised in that the angle between the inlet opening (7) and the outlet opening (9) in the stationary valve member (3) is smaller than 180°.

17. Valve as claimed in one of the preceding claims, characterised in that the inlet opening (7) in the stationary valve member (3) is arranged in the end surface and its outlet opening (9) is arranged in its longitudinal surface.

## Revendications

1. Obturateur rotatif et/ou coulissant en particulier pour une busette de coulée allongée d'un récipient contenant un bain de fusion composé d'un élément d'obturation fixe réfractaire muni d'une surface intérieure cylindrique et d'un élément d'obturation mobile réfractaire muni d'une surface extérieure cylindrique qui peut être déplacé en rotation et/ou en translation avec étanchéité par rapport à l'élément d'obturation fixe et qui est appliqué avec étanchéité contre la surface intérieure de l'élément d'obturation fixe, l'élément d'obturation fixe étant muni d'au moins un orifice d'entrée et d'au moins un orifice de sortie et l'élément d'obturation mobile étant muni d'un conduit de liaison qui relie entre eux l'orifice d'entrée et l'orifice de sortie de l'élément d'obturation fixe lorsque l'obturateur est en position d'ouverture, caractérisé en ce que le conduit de liaison est formé par au moins un évidement 15 qui s'étend dans la surface extérieure cylindrique 14 de l'élément d'obturation mobile 13.

2. Obturateur selon la revendication 1, caractérisé en ce que l'évidement (15) s'étend sur la périphérie de l'élément d'obturation mobile (13) sur un angle inférieur à 180°.

3. Obturateur selon la revendication 1 ou 2, caractérisé en ce que l'évidement (15) a la forme d'un croissant.

4. Obturateur selon la revendication 1 ou 2, caractérisé en ce que l'évidement 15 a la forme d'un segment.

5. Obturateur selon l'une des revendications précédentes, caractérisé en ce que l'évidement (15) s'étend dans la direction longitudinale de l'obturateur mobile (13).

6. Obturateur selon l'une des revendications précédentes, caractérisé en ce que les sections libres de l'orifice d'entrée (7), de l'évidement (15) et de l'orifice de sortie (9) sont sensiblement égales.

7. Obturateur selon l'une des revendications précédentes, caractérisé en ce que l'élément d'obturation fixe (3) comporte une partie en forme de trompe (11) avec un conduit de sortie (10) qui fait suite à l'orifice de sortie (9).

8. Obturateur selon la revendication 7, caractérisé en ce que la partie (11) sert de buse d'alimentation d'une installation de coulée en bande.

9. Obturateur selon la revendication 7, caractérisé en ce que la partie (11) constitue une busette de coulée par immersion.

10. Obturateur selon l'une des revendications précédentes, dans laquelle l'élément d'obturation fixe est muni de plusieurs orifices d'entrée (7) et/ou orifices de sortie (9) disposés les uns à côté des autres, caractérisé en ce que l'élément d'obturation mobile (13) est muni lui aussi de plusieurs évidements (15) disposés les uns à côté des autres, et en ce que des cordons (8 ou 16) sont disposés entre les orifices d'entrée (7) et/ou les orifices de sortie (9) et entre les évidements (15).

11. Obturateur selon la revendication 10, caractérisé en ce que les orifices d'entrée (7) et/ou les orifices de sortie (9) de l'élément d'obturation fixe (3) peuvent être obturés à l'aide des cordons (16) de l'élément d'obturation mobile (13) en déplaçant en translation l'élément d'obturation mobile (13) par rapport à l'élément d'obturation fixe (3).

12. Obturateur selon l'une des revendications précédentes, caractérisé en ce qu'on ferme d'abord soit seulement l'orifice d'entrée (7), soit seulement l'orifice de sortie (9) lors de l'actionnement de l'élément d'obturation mobile (13) dans le sens de la fermeture.

13. Obturateur selon l'une des revendications précédentes, caractérisé en ce que le conduit de sortie (10) qui fait suite à l'orifice de sortie (9) de l'élément d'obturation fixe (3) est sensiblement tangentiel à la surface intérieure cylindrique (4) de l'élément d'obturation fixe (3) ou à la surface extérieure (14) cylindrique de l'élément d'obturation mobile (13).

14. Obturateur selon l'une des revendications précédentes, caractérisé en ce que l'élément d'obturation mobile (13) est creux.

15. Obturateur selon l'une des revendications précédentes, caractérisé en ce que l'élément d'obturation fixe (3) est essentiellement tubulaire.

16. Obturateur selon l'une des revendications précédentes, caractérisé en ce que l'angle entre l'orifice d'entrée (7) et l'orifice de sortie (9) de l'élément d'obturation fixe (3) est inférieur à 180°.

17. Obturateur selon l'une des revendications précédentes, caractérisé en ce que l'orifice d'entrée (7) de l'élément d'obturation fixe (3) est disposé côté frontal et l'orifice de sortie (9) côté longitudinal.
